# EUROPÄISCHE PATENTSCHRIFT

(11) **EP 0 249 652 B1**
(45) Veröffentlichungstag und Bekanntmachung des Hinweises auf die Patenterteilung: **04.04.1990**
(21) Anmeldenummer: 86111188.8
(22) Anmeldetag: 12.08.1986
(51) Int. Cl.: E05G 1/024

(54) **Tresor**
Safe
Coffre-fort

(30) Priorität: 17.05.1986 DE 8613577 U
(43) Veröffentlichungstag der Anmeldung: 23.12.1987
(73) Patentinhaber: Bode-Panzer AG, D-3000 Hannover 21 (DE)
(72) Erfinder: Maxeiner, Heinz, D-3000 Hannover 1 (DE)
(74) Vertreter: Leine, Sigurd, Dipl.-Ing.

(56) Entgegenhaltungen:
- EP-A- 0 078 566
- DE-A- 3 121 416
- DE-A- 3 500 222
- DE-C- 222 733

## Beschreibung

Die Erfindung betrifft einen Tresor der im Oberbegriff des Anspruchs 1 genannten Art.

Durch die DE-PS 31 21 416 ist ein Tresor der betreffenden Art bekannt, bei dem jeweils eine Bewehrung aus zwei wendelartig geformten Rohren gebildet ist, die um eine gemeinsame Wendelachse herum angeordnet sind. Die Rohre sind mit den Kanten eines zwischen den beiden Rohren angeordneten Flacheisens verbunden, das dabei um seine Längsachse verwunden ist. Hierdurch soll das Bohren mit einem Kronenbohrer wirksam behindert werden.

Der Erfindung liegt die Aufgabe zugrunde, einen Tresor der betreffenden Art hinsichtlich der Sicherheit gegen Bohren mit einem Kronenbohrer noch weiter zu verbessern.

Die der Erfindung zugrundeliegende Aufgabe wird durch die im Kennzeichen des Anspruchs 1 angegebene Lehre gelöst.

Gemäß der Neuerung sind praktisch die beiden wendelförmig um eine gemeinsame Achse herum angeordneten Rohre und das dazwischenliegende Flacheisen zu einem einzigen Profil kombiniert, das hohl und vollständig mit Kugeln gefüllt ist. Dadurch wird nicht nur der Vorteil der erhöhten Bohrfestigkeit aufgrund des bekannten Flacheisens erzielt, vielmehr weiterhin der Vorteil, daß ein vergrößerter Raum für Kugeln vorhanden ist, so daß die die Bohrhemmung bewirkende Gesamtmenge der Kugeln vergrößert ist. Außerdem ergibt sich der Vorteil einer möglichst geringen Störung des Betonquerschnitts der Tresorwand bei maximalem Querschnitt und maximalem Raum für Kugeln.

Das Rechteckprofil der Rohre für die Bewehrung hat zweckmäßigerweise ein Kantenverhältnis von 1 zu 4.

Eine zweckmäßige Weiterbildung der Erfindung besteht darin, daß die Rohre in Richtung ihrer Längsausdehnung in Kammern unterteilt sind. Dies hat den Vorteil, daß bei senkrecht angeordneten Rohren die völlige Entleerung eines mit einem Kronenbohrer angebohrten Rohres nach Herausziehen des Kronenbohrers durch Abfließen der Kugeln durch die Bohröffnung vermieden ist. Wird der Kronenbohrer nach gelungener Herstellung eines Bohrloches, wobei die Kugeln aus der entsprechenden Kammer entfernt worden sind, darüber oder darunter erneut angesetzt, so findet er wieder Kugeln in Kammern vor, die in gleicher Weise den Bohrvorgang behindern. Zwar können bei der Herstellung eines Bohrloches Kugeln aus den darüberliegenden Kammern nicht nach unten nachfließen, jedoch ist das bei dem neuerungsgemäßen Querschnitt der Rohre nicht weiter von Nachteil, da dieser die Einbringung einer großen Menge von Kugeln zuläßt. Hinzu kommt, daß bei dem erfindungsgemäßen Querschnitt der Bewehrungsrohre beim Anbohren an einer Längskante auch Kugeln aus Bereichen der anderen Längskante nachfließen können, was bei der Bewehrung des bekannten Tresors nicht möglich ist.

Anhand der Zeichnung soll die Erfindung näher erläutert werden.
Fig. 1 zeigt einen Teil eines Schnitts durch eine Wand eines Tresors gemäß der Neuerung, und
Fig. 2 ist eine Seitenansicht der Fig. 1.

In Fig. 1 ist im Schnitt ein Teil einer aus Beton bestehenden Wand 1 eines Tresors gezeigt, in dem Rohre 2 mit rechteckigem Profil als Bewehrung eingebettet sind. Das Seitenverhältnis der Kanten des rechteckigen Querschnitts beträgt 1 zu 4. Das Innere der Rohre 2 ist mit Kugeln 3 aus Stahl gefüllt. Die Rohre sind um ihre Mittelachse, die in der Zeichnung in Fig. 1 senkrecht zur Zeichenebene steht, gewunden, was durch das Äußere der gewundenen Rohre andeutende gestrichelte Kreise 4 angedeutet ist.

Fig. 2 zeigt eine Seitenansicht des Ausschnitts der Wand 1, so daß deutlich die Verwindung der Rohre 2 um ihre Mittelachse sichtbar ist. Außerdem ist aus Fig. 2 zu ersehen, daß die Innenräume der Rohre 2 durch Wände 5 in einzelne Kammern 6 unterteilt sind, so daß beim Anbohren einer Kammer 6 die Kugeln aus einer benachbarten Kammer 6 nicht abfließen können und daher bei einem erneuten Versuch der Herstellung einer Bohrung dicht neben einer ersten Bohrung die Kugeln der benachbarten, noch vollgefüllten Kammer zur Wirkung kommen. Dieser Vorteil macht sich voll bei einer vertikalen Anordnung der Rohre 2 bemerkbar.

## Patentansprüche

1. Tresor in Form eines Schrankes oder eines Raumes, der durch im wesentlichen aus Beton bestehende Wände (1) begrenzt ist, in denen sich Bewehrungseinlagen in Form von gewundenen Rohren (2) befinden, die mit bohrhemmenden Kugeln (3) gefüllt sind, dadurch gekennzeichnet, daß die Rohre (2) im Querschnitt ein flaches Rechteck bilden und um Ihre Mittelachse schraubenförmig gewunden sind.

2. Tresor nach Anspruch 1, dadurch gekennzeichnet, daß sich die Kantenlängen des rechteckigen Querschnitts der Rohre (2) wie 1 zu 4 verhalten.

3. Tresor nach Anspruch 1, dadurch gekennzeichnet, daß die Rohre (2) in Richtung ihrer Längsausdehnung in Kammern (6) unterteilt sind.

## Claims

1. A safe in the form of a cupboard or space which is bounded by walls (1) which consist essentially of concrete and into which reinforcement is incorporated in the form of twisted tubes (2) which are filled with drilling-inhibitory balls (3), characterized in that the tubes (2) form in cross-section flat rectangles and are twisted spirally about their cen- trelines.

2. A safe as in Claim 1, characterized in that the lengths of the sides of the rectangular cross-section of the tubes (2) are in the ratio of 1 to 4.

3. A safe as in Claim 1, characterized in that the tubes (2) in the direction of their longitudinal extent are subdivided into chambers (6).

## Revendications

1. Coffre-fort sous forme d'une armoire ou d'un volume qui est fermé par des parois (1) constituées essentiellement en béton, dans lesquelles se trouvent des inserts d'armature sous formes de tubes (2) enroulés qui sont remplis de billes (3) d'arrêt de perçage, caractérisé en ce que les tubes (2) forment en section transversale un rectangle plan et sont enroulés en spirale autour de leur axe moyen.

2. Coffre-fort selon la revendication 1, caractérisé en ce que les longueurs des côtés de la section transversale rectangulaire des tubes (2) sont dans un rapport de 1 à 4.

3. Coffre-fort selon la revendication 1, caractérisé en ce que les tubes (2) sont divisés en chambres (6) dans la direction de leur dimension longitudinale.
